# EUROPÄISCHE PATENTSCHRIFT

(11) **EP 0 386 661 B1**
(45) Veröffentlichungstag und Bekanntmachung des Hinweises auf die Patenterteilung: **13.05.1992**
(21) Anmeldenummer: 90104141.8
(22) Anmeldetag: 03.03.1990
(51) Int. Cl.: E04D 13/03

(54) **Aufsetzkranz für eine Lichtkuppel od. dgl.**
Extension crown for a skylight or the like
Couronnement pour coupoles d'éclairages

(30) Priorität: 10.03.1989 DE 8902939 U
(43) Veröffentlichungstag der Anmeldung: 12.09.1990
(73) Patentinhaber: Firma J. Eberspächer, D-73730 Esslingen (DE)
(72) Erfinder: Mielich, Peter, D-7433 Dettingen/Erms (DE)

(56) Entgegenhaltungen:
- EP-A- 0 207 723
- DE-A- 2 209 543
- DE-A- 2 365 638
- DE-A- 3 226 477

## Beschreibung

Die Erfindung betrifft einen Aufsetzkranz für eine Lichtkuppel o. dgl. mit einem umlaufenden Verbindungsflansch zum Anschluß an eine Auflagefläche und mit einem auf den Verbindungsflansch aufgebrachten Rahmen. Aufsetzkränze für Lichtkuppeln sowohl in Kunststoff- als auch in Metallausführung sind bekannt, ebenso deren Anschluß an eine Auflagefläche, z. B. der Dachfläche. Wichtig bei der Montage eines solchen Aufsetzkranzes ist der sichere Anschluß einer Dachfolie, um ein Eindringen von Wasser in die Unterkonstruktion und damit Korrosion und andere schädliche Folgen zu vermeiden. Bei der Konstruktion des Aufsetzkranzes sind die Einleitung der von der aufgesetzten Lichtkuppel und einer möglichen starken Windbelastung ausgehenden Kräfte besonders zu berücksichtigen. Im Falle einer zu öffnenden Lichtkuppel oder einer Rauch- und Wärmeabzugseinrichtung kommen noch erhebliche auf den Aufsetzkranz wirkende Biege-/Kippmomente hinzu.

Bei den bekannten Ausführungen wird oft auf dem Verbindungsflansch ein oberseitig PVC-beschichtetes Blech zum artgerechten Anschluß von hochpolymeren Dachbahnen aufgebracht. Diese Ausführungen sind teuer und statisch unbefriedigend. Besondere Schwierigkeiten ergeben sich dabei für Aufsetzkränze mit rechteckigem oder quadratischem Querschnitt im Bereich der Eckausbildung, da bei den bekannten Ausführungen die Verbundbleche sich im Eckbereich entweder überlappen oder beim Stumpfstoß einen Spalt bilden, durch den Feuchtigkeit eindringen kann. Um einen Aufsetzkranz bezüglich der Anschlußmöglichkeit der Dachfolie und der Belastbarkeit zu verbessern, bei gleichzeitiger Verbilligung der Anordnung, wurde gemäß der DE-OS 32 26 477 bereits vorgeschlagen, auf den umlaufenden Verbindungsflansch einen aus PVC-Winkelleisten zusammengesetzten Rahmen aufzukleben, wobei die Winkelleisten jeweils einen parallel zum Verbindungsflansch verlaufenden flach ebenen Schenkel sowie einen mit seinem freien Ende an einer Seitenwand des Aufsetzkranzes anliegenden Schenkel aufweisen und einen Laminatüberzug auf den am Aufsetzkranz anliegenden Schenkel, der bis an die Seitenwand des Aufsetzkranzes reicht. Mit dieser Ausgestaltung werden zwar eine Reihe von Verbesserungen erreicht, sie weist jedoch noch eine Menge von Nachteilen auf. So ist die Herstellung eines solchen Profiles und dessen Verarbeitung zu einem Rahmen sehr aufwendig und damit teuer, ferner sind die abstehenden Schenkel beim Transport gefährdet und sehr raumaufwendig, da die Rahmen nicht gestapelt werden können, was schon für die Lagerung einen erheblichen Platzbedarf ergibt. Der erforderliche Anschluß des abstehenden Rahmenschenkels an den Aufsetzkranz ist ebenfalls schwierig, da er dicht erfolgen muß und die auftretenden Biegemomente aufnehmen muß, da sonst ein Ablösen vom Aufsetzkranz erfolgen kann.

Der vorliegenden Erfindung liegt die Aufgabe zugrunde, einen Aufsetzkranz der gattungsgemäßen Art dahingehend zu verbessern, daß durch einen auf den Verbindungsflansch aufgebrachten Rahmen eine billige und gegen Eindringen von Wasser auch bei auftretendem Biegemoment dichte Anordnung entsteht, wobei der aufgebrachte Rahmen leicht herstellbar und transportgünstig ausgestaltet sein soll. Diese Aufgabe wird erfindungsgemäß dadurch gelöst, daß der Rahmen aus einem ebenen Profil mit mindestens nahezu rechteckigem Querschnitt besteht. Hiermit wird ein Aufsetzkranz aufgezeigt, der durch einen sehr einfach herstellbaren und sicher transportierbaren Rahmen auf seiner Auflagefläche befestigt werden kann und der auch bei dem Auftreten von Biegemomenten eine sichere Abdichtung gegen Eindringen von Wasser bildet und den schrägen Teil des Aufsetzkranzes die erforderliche geringe Elastizität bei den einzelnen Belastungsfällen, z. B. auftretenden Windkräften, erhält.

Eine besonders günstige Ausgestaltung ist dadurch gekennzeichnet, daß an dem Rahmen an der der Lichtkuppel zugewandten Seite der Ansatz spitz zulaufend ausgebildet ist. Diese Ausführung hat den Vorteil einer besonders sicheren Befestigung, da die bei einem glatten Abschluß bei Biegebeanspruchung auftretenden Zugkräfte nicht auftreten und nicht zu einer Spaltbildung zwischen Rahmen und Aufsetzkranz führen. Damit wird eine zusätzliche Sicherheit gegen Eindringen von Wasser und damit Korrosion gebildet.

Gemäß einer Weiterführung der Erfindung ist an der Spitze des Ansatzes ein Wulst angeformt, bevorzugterweise mit einem runden Querschnitt. Da gemäß einer noch weiteren Ausgestaltung zwischen Verbindungsflansch und Rahmen eine der Befestigung durch Verkleben dienende Kunststoffmasse angeordnet ist, die zumindest den Ansatz umgreift und bis an die Wand des Aufsetzkranzes geführt ist, wird mit dieser Konstruktion erreicht, daß eine besonders gute und damit dauerhafte, lagersichere Befestigung des Rahmens auf den Verbindungsflansch erreicht wird. Die Kunststoffmasse umhüllt dabei den mit dem Wulst versehenen Ansatz und bewirkt eine gute Verbindung und Abdichtung auch bei auftretenden Biegemomenten.

Eine Variante hierzu ist dadurch gekennzeichnet, daß an dem Rahmen an der der Lichtkuppel zugewandten Seite als Ansatz ein mit der Rahmenunterkante bündiger mit schrägem Übergang zum Rahmen versehener Streifen geringerer Höhe angeformt ist. Diese Ausführung gibt durch die Übergangsschräge zwischen dem Rahmenteil und dem angeformten Ansatz ebenfalls eine besonders sichere Einbindung des Rahmens in die Kunststoffklebemasse bei guter Festigkeit der Anordnung. Der angeformte Streifen ist dabei relativ kurz, z. B. von der halben Länge der verbleibenden Rahmenbreite. In diesem angeformten Streifen können Löcher für eine zusätzliche mechanische Befestigung des Rahmens auf der Auflage vorgesehen sein. Weitere Befestigungspunkte können im Bereich des Rahmens vorgesehen sein, wobei diese Befestigung, z. B. durch Verschraubung, insbesondere der Lagefixierung dient. Die eigentliche Befestigung erfolgt in an sich bekannter Weise durch Verkleben, z. B. mit einer Kunststoffmasse oder Harz. Dabei wird auf den Verbindungsflansch die Klebemasse aufgetragen und der z. B. aus PVC gefertigte Rahmen aufgesetzt und die Klebemasse so an den Aufsetzkranz herangeführt und verstrichen, daß eine hohlkehlartige Verbindung zwischen Rahmen und Aufsetzkranz entsteht. Auf der abgewandten Seite des Rahmens bildet die Klebemasse den Übergang zu dem Verbindungsflansch, so daß eine auf den Rahmen aufgebrachte Dachfolie auf ihrer gesamten Fläche satt aufliegt, d. h., daß keine Stufe entsteht.

Um eine besonders gute Verklebung zu erreichen, ist der Rahmen zumindest auf seiner Auflagefläche und im Bereich des Ansatzes angerauht. Diese Aufrauhung ist leicht anzubringen und führt zu einer mindestens ebenso guten Befestigung wie eine schwalbenschwanzartige Ausbildung der Auflageflächen des Rahmens, die jedoch wesentlich aufwendiger auszubilden ist.

Als besonders vorteilhaft hat sich dabei erwiesen, daß zumindest die Auflagefläche des Rahmens und der Ansatz ein Sägezahnprofil geringer Tiefe aufweisen. Damit wird auf engstem Raum eine besonders verschiebesichere Anordnung des Rahmens auf dem Verbindungsflansch erreicht. Dadurch, daß auch der Ansatz eine solche Aufrauhung oder ein solches Sägezahnprofil aufweist, wird die Einbettung des Ansatzes in die Klebemasse verbessert und die Heranführung der Klebemasse an den Aufsetzkranz. Der aus dem aufgezeigten ebenen Profil gebildete Rahmen besteht aus abgelängten, auf Gehrung geschnittenen Teilen, die in den Ecken miteinander verschweißt sind. Dieser Rahmen läßt sich besonders raumsparend lagern und kann fertig aufgeklebt mitsamt dem Aufsetzkranz an die jeweilige Baustelle transportiert werden ohne die Stapelung von den Aufsetzkränzen zu behindern.

In den beigefügten Figuren sind zwei Ausführungsbeispiele vereinfacht und schematisch dargestellt, anhand deren die Erfindung beschrieben wird. Es zeigt.
Fig. 1 einen Schnitt eines Abschnittes des Aufsetz kranzes mit Rahmen;
Fig. 2 den Rahmen nach Fig. 1 im Schnitt (entspricht Anspruch 2, 3);
Fig. 3 einen Schnitt eines Abschnittes des Aufsetzkranzes mit einer Rahmenvarianten;
Fig. 4 den Rahmen nach Fig. 3 im Schnitt (entspricht Anspruch 4).

Der abgebrochen gezeichnete Aufsetzkranz 1 ist an seinem oberen - nicht dargestellten - Ende zur Aufnahme einer Lichtkuppel, eines Dachausstieges oder einer öffenbaren Rauch- und Wärmeabzugseinrichtung o. dgl. ausgebildet und begrenzt die Dachdurchbruchsöffnung. Die Belastung durch die Lichtkuppel bzw. Rauch- und Wärmeabzugseinrichtung (RWA) auf den Aufsetzkranz ist erheblich, nicht nur durch das Eigengewicht und evtl. Schneelast sondern auch durch Windangriff durch die ggf. geöffnete Lichtkuppel oder RWA und den Aufsetzkranz, so daß eine stabile Befestigung des Aufsetzkranzes auf der Auflagefläche erforderlich ist, wobei insbesondere zu beachten ist, daß die durch Biegemomente auftretenden Kräfte nicht zu einer Spaltbildung zwischen Rahmen und Verbindungsflansch und damit zum Wassereindringen führen.

Der Aufsetzkranz 1 weist an seinem unteren Abschnitt einen nach außen gerichteten Verbindungsflansch 2 auf, der herstellungs- und anwendungsbedingt nur eine geringe Materialstärke besitzt. Der Aufsetzkranz ist heute vorwiegend aus einem geeigneten Kunststoff gefertigt, es sind jedoch auch Metallaufsetzkränze bekannt. Vorwiegend im äußeren Bereich des Verbindungsflansches 2 sind Bohrungen 3 zur Befestigung des Aufsetzkranzes 1 auf der Auflagefläche angebracht. Auf den Verbindungsflansch 2 wird eine Klebemasse 4 aus einem Kunststoffkleber oder Harz aufgebracht und hierauf der Rahmen 5 aufgesetzt. Die Klebemasse 4 wird aufsetzkranzseitig an den Aufsetzkranz 1 herangeführt und dort eine Hohlkehle bildend verstrichen, wobei der Ansatz 6 des Rahmens 5 eingebettet wird. An der anderen Seite des Verbindungsflansches 2 wird die Klebemasse 4 an der Stelle 4b derart an den Rahmen 5 verstrichen, daß ein kontinuierlicher Übergang von dem Rahmen 5 zur Auflagefläche entsteht. Zur Lagefixierung des Rahmens 5 auf den Verbindungsflansch 2 können Bohrungen 7 zur Aufnahme von Fixierungsschrauben, -nieten oder -bolzen vorgesehen sein.

In Fig. 2 ist der Rahmen 5 vergrößert dargestellt, jedoch ohne die Bohrung 7. Der Rahmen 5 hat an der dem Aufsetzkranz zugewandten Seite einen spitz zulaufenden Ansatz 6, der im Querschnitt etwa die Form eines gleichschenkligen Dreieckes besitzt, so daß die Spitze etwa in der Höhe des abgesetzten Teiles 10 des Rahmens 5 liegt. Der abgesetzte Teil 10 dient der Auflage einer - nicht dargestellten - Dachfolie, die bis an den durch die Absetzung gebildeten Anschlag 11 geführt ist. Im äußeren Bereich des Rahmens 5 ist diese mit einer Schräge 8 versehen, so daß ein kontinuierlicher Übergang der Dachfolie von dem Rahmen 5 auf die Auflagefläche (Dach) erfolgen kann. In dem Ausführungsbeispiel nach Fig. 1 ist der Ansatz des Rahmens 5 spitz auslaufend dargestellt, in dem Beispiel nach Fig. 2 ist die Spitze des Ansatzes 6 durch einen angeformten Wulst 6a ersetzt, um ein noch besseres Einbetten des Rahmens 5 in die Klebemasse 4 zu erreichen, ebenso eine noch sicherere Verhinderung einer Spaltbildung bei auftretenden Biegemomenten. Sowohl die Auflagefläche des Rahmens 5 als auch Bereiche des Ansatzes 6 weisen in dem Ausführungsbeispiel als Aufrauhung ein Sägezahnprofil 9 auf, um eine besonders gute und verschiebesichere Anordnung des Rahmens 5 auf dem Verbindungsflansch 2 zu erreichen.

In Fig. 3 ist eine Variante des Rahmens 5 dargestellt. Bei dieser Figur und Figur 4 sind für gleiche Positionen die gleichen Nummern wie in den Figuren 1 und 2 gewählt. Der bei dieser Varianten verwendete Rahmen 5 weist als Ansatz 6 einen flachen Streifen auf, der auf dem Verbindungsflansch 2 mit aufliegt und über die Bohrung 12 befestigt ist. Wie Fig. 4 zeigt, ist an dem höheren Abschnitt 15, der die Anschlagkante 11 für die Dachfolie (nicht dargestellt) bildet, auf der dem Aufsatzkranz 1 zugewandten Seite eine zum streifenförmigen Ansatz 6 führende Schräge 13 angeformt, so daß die Klebemasse 4 an der Stelle 4a gut bindend aufgebracht werden kann und beim Auftreten von Biegespannungen kein Spalt, durch den Wasser eindringen kann, entsteht. Der Rahmen 5 weist auf allen mit der Klebemasse 4 in Berührung kommenden Flächen ein Sägezahnprofil 9 auf. Die Lagefixierung erfolgt über eine Verschraubung 14, versenkt in der Bohrung 7.

Bei einem metallischen Aufsetzkranz 1 kann der aus z. B. Kunststoff gefertigte Rahmen 5 auch ohne Auftrag einer Klebemasse 4 aufgebracht werden. Dieser Rahmen 5 wird an den Ecken (Gehrungsschnitte) verschweißt und im Bereich der Ecken, z. B. mittels Schrauben, mit dem Verbindungsflansch 2 fest verbunden, so daß insbesondere in den Eckbereichen eine gegen das Eindringen von Wasser sichere Verbindung erhalten wird. In diesem Fall wird zunächst die Dachfolie bis zu dem als Anschlagkannte wirkenden höheren Abschnitt 15 geführt und verklebt und sodann eine weitere Folie auf die erstgenannte Dachfolie im Bereich des Rahmens 5 aufgebracht, die sodann bis an den Aufsetzkranz 1 herangeführt und an diesen heraufgezogen und verklebt wird. Damit kann bei einem Metallaufsetzkranz auf die doppelschalige Ausführung zugunsten einer einschaligen Ausführung verzichtet werden, was natürlich Kosten erspart und das Gewicht verringert bei gleichwirksamer Dichtheit gegen eindringendes Wasser.

## Patentansprüche

1. Aufsetzkranz (1) für eine Lichtkuppel oder dergleichen mit einem umlaufenden Verbindungsflansch (2) zum Anschluß an eine Auflagefläche und einem auf dem Verbindungsflansch (2) aufgebrachten Rahmen (5), der an seiner dem Verbindungsflansch (2) abgewandten Seite einstufig abgesetzt ist, wobei der höhere Abschnitt (15) auf der der Lichtkuppel zugewandten Seite liegt und eine Anschlagkante (11) für eine Dachfolie bildet und an diesem höheren Abschnitt (15) einen nach innen gerichteten Ansatz (6) aufweist, dadurch gekennzeichnet, daß der Rahmen (5) aus einem ebenen Profil mit mindestens nahezu rechteckigem Querschnitt besteht.

2. Aufsetzkranz nach Anspruch 1, dadurch gekennzeichnet, daß an dem Rahmen (5) an der der Lichtkuppel zugewandten Seite der Ansatz (6) spitz zulaufend ausgebildet ist.

3. Aufsetzkranz nach Anspruch 2, dadurch gekennzeichnet, daß an der Spitze des Ansatzes (6) ein Wulst (6a) angeformt ist.

4. Aufsetzkranz nach Anspruch 1, dadurch gekennzeichnet, daß an dem Rahmen (5) an der der Lichtkuppel zugewandten Seite als Ansatz ein mit der Rahmenunterkante bündiger, mit schrägem Übergang (13) zum Rahmen (5) versehener Streifen (6) geringerer Höhe angeformt ist.

5. Aufsetzkranz nach Anspruch 1, 2, 3 oder 4, dadurch gekennzeichnet, daß der Rahmen (5) zumindest auf seiner Auflagefläche und im Bereich des Ansatzes (6) angerauht ist.

6. Aufsetzkranz nach einem der Ansprüche 1 bis 5, dadurch gekennzeichnet, daß zumindest die Auflagefläche des Rahmens (5) und der Ansatz (6) ein Sägezahnprofil (9) geringer Tiefe aufweisen.

7. Aufsetzkranz nach einem der Ansprüche 1 bis 6, dadurch gekennzeichnet, daß zwischen Verbindungsflansch (2) und Rahmen (5) eine der Befestigung durch Verkleben dienende Kunststoffmasse (4) angeordnet ist, die zumindest den Ansatz (6) umgreift und bis an die Wand des Aufsetzkranzes (1) geführt ist.

8. Aufsetzkranz nach einem der Ansprüche 1 bis 6, dadurch gekennzeichnet, daß der aus Kunststoff gefertigte Rahmen (5) in den Endbereichen verschweißt und mit dem metallischen Aufsetzkranz (1) fest verbunden ist.

## Claims

1. Extension crown (1) for a domelight or the like, having a peripheral connection flange (2) for connecting to a bearing surface and having mounted on the connection flange (2) a frame (5) which is stepped in one stage on its side remote from the connection flange (2), the higher section (15) lying on the side facing the domelight and forming a stop edge (11) for a roof cladding and having on this higher section (15) an inwardly directed attachment piece (6), characterized in that the frame (5) comprises a plane profiled section with an at least approximately rectangular cross-section.

2. Extension crown according to Claim 1, characterized in that on the frame, on the side facing the domelight, the attachment piece (6) is of a construction tapered to a tip.

3. Extension crown according to Claim 2, characterized in that a bead (6a) is integrally formed on the tip of the attachment piece (6).

4. Extension crown according to Claim 1, characterized in that there is integrally formed as an attachment piece on the frame (5), on the side facing the domelight, a strip (6) which is low in height, is flush with the lower edge of the frame and is provided with a slant transition (13) to the frame (5).

5. Extension crown according to Claim 1, 2, 3 or 4, characterized in that the frame (5) is roughened at least on its bearing surface and in the region of the attachment piece (6).

6. Extension crown according to one of Claims 1 to 5, characterized in that at least the bearing surface of the frame (5) and the attachment piece (6) have a saw-tooth profiled section (9) of shallow depth.

7. Extension crown according to one of Claims 1 to 6, characterized in that there is arranged between connection flange (2) and frame (5), serving to secure by way of adhesion, a plastics composition (4) which surrounds at least the attachment piece (6) and is guided as far as the wall of the extension crown (1).

8. Extension crown according to one of Claims 1 to 6, characterized in that the frame (5) manufactured from plastics is welded in the end regions and is securely connected to the metal extension crown (1).

## Revendications

1. Couronne d'assise ou de support (1) pur une coupole éclairante ou analogue, possédant une bride périphérique d'assemblage (2) pour le raccordement à une surface portante, ainsi qu'un cadre (5) disposé sur la bride d'assemblage (2) et qui est réduit en hauteur de façon monoétagée du côté éloigné de la bride d'assemblage (2), la partie plus haute (15) étant située du côté de la coupole éclairante, avec formation d'un bord de butée (11) pour une feuille de couverture, et la bride présentant sur cette partie plus haute (15) un about (6) dirigé vers l'intérieur, caractérisée en ce que le cadre (5) est formé d'un profil plan ayant un section droite au moins à peu près rectangulaire.

2. Couronne d'assise selon la revendication 1, caractérisée en ce que l'about (6) du cadre (5) présente une conformation effilée en pointe, en section, du côté dirigé vers la coupole éclairante.

3. Couronne d'assise selon la revendication 2, caractérisée en ce qu'un bourrelet (6a) est formé sur la pointe de l'about (6).

4. Couronne d'assise selon la revendication 1, caractérisée en ce que l'about formé sur le cadre (5), du côtè dirigé vers la coupole éclairante, affecte la forme d'une bande (6) de plus faible hauteur, dont le dessous affleure le dessous du cadre et dont le dessus présente une transition oblique (13) avec le cadre (5).

5. Couronne d'assise selon la revendication 1, 2, 3 ou 4, caractérisée en ce que le cadre (5) est rendu rugueux, tout au moins sur sa surface d'appui et dans la région de l'about (6).

6. Couronne d'assise selon une des revendications 1 à 5, caractérisée en ce qu'au moins la surface d'appui du cadre (5) et l'about (6) présentent un profil en dents de scie (9) de faible profondeur.

7. Couronne d'assise selon une des revendications 1 à 6, caractérisée en ce qu'une masse de matière plastique (4), servant à la fixation par collage, est disposée entre la bride d'assemblage (2) et le cadre (5), masse qui entoure au moins l'about (6) et s'étend jusqu'à la paroi de la couronne d'assise (1).

8. Couronne d'assise selon une des revendications 1 à 6, caractérisée en ce que, au cas où la couronne d'assise (1) est en métal, le cadre (5) est en matière plastique, est soudé dans le régions d'angle et est relié rigidement à la couronne d'assise (1) dans ces régions.
